# EUROPÄISCHE PATENTSCHRIFT

(11) **EP 2 913 526 B1**
(45) Veröffentlichungstag und Bekanntmachung des Hinweises auf die Patenterteilung: **22.04.2020**
(21) Anmeldenummer: 15153042.5
(22) Anmeldetag: 29.01.2015
(51) Int. Cl.: F04B 11/00, F04B 49/06, F04B 17/03, F04C 2/08, F04C 11/00, F04C 14/08, F04C 15/00

(54) **VERFAHREN ZUM FÖRDERN VON HYDRAULIKFLUID UND ELEKTROHYDRAULISCHE MOTOR-PUMPEN-EINHEIT DAFÜR**
Method for conveying hydraulic fluid and electrohydraulic motor-pump unit for same
Procédé de transport de fluide hydraulique et unité de pompe/moteur électrohydraulique associée

(30) Priorität: 27.02.2014 DE 102014102591
(43) Veröffentlichungstag der Anmeldung: 02.09.2015
(73) Patentinhaber: RAPA Automotive GmbH & Co. KG, 95100 Selb (DE)
(72) Erfinder: Kemnitz, Rocco, 08606 Bobenneukirchen (DE); Hudec, Julius, 35201 As (CZ)
(74) Vertreter: Klunker IP Patentanwälte PartG mbB

(56) Entgegenhaltungen:
- DE-A1- 10 354 596
- DE-A1- 19 627 437
- DE-A1-102009 023 278
- DE-A1-102011 086 572
- DE-T5-112012 001 192
- US-A- 5 915 925
- US-A1- 2010 143 161
- US-A1- 2013 280 104

## Beschreibung

Die vorliegende Erfindung betrifft ein Verfahren zum Fördern von Hydraulikfluid in einem Hydrauliksystem mittels einer elektrisch angetriebenen, unstet fördernden Verdrängerpumpe oder, genauer gesagt, ein Verfahren zum Glätten einer aufgrund der unsteten Förderung entstehenden Pulsation des Hydraulikfluids im Hydrauliksystem. Die Erfindung betrifft desweiteren eine elektrohydraulische Motor-Pumpen-Einheit zur Verwendung in dem erfindungsgemäßen Verfahren.

Als elektrohydraulische Motor-Pumpen-Einheiten werden Systeme bezeichnet, welche aus einer hydraulischen Verdrängereinheit, einem Elektromotor und einer zugehörigen elektrischen Ansteuereinrichtung bestehen. Solche Motor-Pumpen-Einheiten werden umgangssprachlich häufig als "Power-Pack" bezeichnet. Sie dienen dazu, elektrische Energie in hydraulische Energie umzuwandeln und finden Einsatz in zahlreichen Anwendungsgebieten, wie im Automobilbereich, bei mobilen Arbeitsmaschinen oder auch ganz allgemein im Industriesektor.

Unterschiedliche hydraulische Verdrängereinheiten, Elektromotoren und elektrische Ansteuerungen für die Elektromotoren sind im Zusammenhang mit solchen Motor-Pumpen-Einheiten bekannt. Dabei kommen verschiedenste Verdrängerprinzipien zum Einsatz, wie beispielsweise Innenzahnradpumpen, Außenzahnradpumpen, Kolbenpumpen und dergleichen. Dabei ist allen diesen Verdrängerprinzipien gemein, dass sich die Verdrängerpumpen trotz eines stetigen Antriebs mittels des Elektromotors durch eine unstete Förderung des Hydraulikfluids auszeichnen, was eine mehr oder minder ausgeprägte Pulsation des Drucks in den hydraulischen Anschlüssen zur Folge hat, sowohl auf der Saugseite als auch - insbesondere - auf der Druckseite.

Die Unstetigkeit der Hydraulikfluidförderung ist dadurch bedingt, dass die Verdrängerpumpen je nach Bauart ein oder mehrere Pumpkammern aufweisen, die sukzessive zunächst Hydraulikfluid von der Saugseite aufnehmen und anschließend auf der Druckseite ausstoßen. So wird zum Beispiel bei Kolbenpumpen mit jedem Kolbenhub ein Druckpuls im Hydrauliksystem generiert. Im Falle von Zahnradpumpen werden mit jeder Umdrehung des Pumpenrads eine der Anzahl der Pumpenradzähne entsprechende Zahl von Druckpulsen im Hydrauliksystem erzeugt. Die Pulsationsfrequenz hängt somit von der Geschwindigkeit ab, mit der die Verdrängerpumpe betrieben wird, das heißt von ihrer "Förderfrequenz", nämlich von der Häufigkeit pro Zeiteinheit, mit der die Verdrängerpumpe mittels ihrer Pumpkammer oder Pumpkammern Hydraulikfluid aufnimmt bzw. ausstößt. Die Förderfrequenz ist in aller Regel regelmäßig, aber das ist keineswegs zwingend.

Die in Folge des unsteten Fördervolumens auftretende Druckpulsation im Hydraulikfluid führt zu nachteiligen Erscheinungen im Hydrauliksystem, insbesondere häufig zu störenden Geräuschen infolge von angeregten Schwingungen.

Um zu vermeiden, dass die Druckpulsation in das Hydrauliksystem übertragen wird, werden in bekannten Hydrauliksystemen Sekundärmaßnahmen getroffen und beispielsweise hydraulische Speicher, sogenannte Pulsationsdämpfer, oder auch Blenden in den Leitungen integriert, oder die Leitungen werden zumindest teilweise durch Schläuche mit definierter Nachgiebigkeit, sogenannte Dehnschläuche, gebildet.

Je nach den jeweiligen Glättungsmaßnahmen entstehen Aufwand und/oder Kosten bei der Auswahl, Abstimmung, Anordnung und/oder Montage.

DE 10 2009 023 278 A1 offenbart eine Vorrichtung und ein Verfahren zur Ansteuerung einer Kolbenpumpe zum Einsatz in der Vertikalbohrtechnik, wobei die Winkelgeschwindigkeit der Kolbenpumpe in Abhängigkeit entweder vom Kurbelwellenwinkel oder der Kolbenposition, oder in Abhängigkeit vom Volumenstrom, der durch die Pumpe erzeugt wird, oder vom Druck, der durch die Pumpe erzeugt wird, in einer solchen Weise geändert werden, dass ein vorbestimmter Sollvolumenstrom bzw. Solldruck am Ausgang der Pumpe erhalten wird. Dies geschieht durch die Aufschaltung eines Kompensationssignals zur Ansteuerung eines Elektromotors, der die Pumpe antreibt.

Aufgabe der vorliegenden Erfindung ist es, eine Alternative zum Glätten der Druckpulsation in einem Hydrauliksystem anzugeben, welche aufgrund der unsteten Förderung mittels Verdrängerpumpen auftritt. In diesem Zusammenhang ist es eine weitere Aufgabe der vorliegenden Erfindung, eine dazu geeignete elektrohydraulische Motor-Pumpen-Einheit vorzuschlagen.

Dementsprechend sieht ein erfindungsgemäßes Verfahren zum Fördern von Hydraulikfluid in einem Hydrauliksystem mittels einer elektrisch angetriebenen, unstet fördernden Verdrängerpumpe vor, die aufgrund der unsteten Förderung entstehende Pulsation des Hydraulikfluids im Hydrauliksystem dadurch zu glätten, dass das Antriebsdrehmoment oder die Drehgeschwindigkeit des elektrischen Antriebs entsprechend der Förderfrequenz der Verdrängerpumpe geeignet moduliert wird.

Da die Pulsation im Hydrauliksystem unmittelbar abhängt von der Förderfrequenz der Verdrängerpumpe, wird für die Zwecke dieser Modulation ein die Pulsation charakterisierender Pulsationsparameter erfasst und genutzt, beispielsweise also die Druckpulsation im Hydrauliksystem, und das Antriebsdrehmoment des elektrischen Antriebs zum Antreiben der Verdrängerpumpe wird entsprechend dieses erfassten Pulsationsparameters moduliert.

Denn die von den Pumpkammern der Verdrängerpumpe verursachte Pulsation im Hydrauliksystem erzeugt eine zugeordnete Drehmomentpulsation an der Antriebswelle der Verdrängerpumpe. Über die entsprechende Modulation des Antriebsdrehmoments des elektrischen Antriebs auf Basis des erfassten Pulsationsparameters, also beispielsweise auf Basis der im Hydrauliksystem erfassten Druckpulsation, ist es möglich, die Momentenunstetigkeit an der Antriebswelle der Verdrängerpumpe auszugleichen und somit die Pulsation schon an den hydraulischen Anschlüssen zu glätten, das heißt zu eliminieren oder zumindest zu minimieren.

Anstatt das Antriebsdrehmoment des elektrischen Antriebs zu modulieren, kann alternativ auch unmittelbar die Drehgeschwindigkeit des elektrischen Antriebs moduliert werden. Denn auch die Modulation des Antriebsmoments führt letztlich zu nichts anderem als einer entsprechenden Änderung, d. h. Modulation, der Drehgeschwindigkeit und daher im Ergebnis jeweils zu einer zeitlichen Modulation der Förderung durch die Verdrängerpumpe.

Der erfasste Pulsationsparameter, sei es die Pulsation des Hydraulikdrucks oder die Pulsation des geförderten Volumenstroms, dient dann als Eingangsgröße für die Ansteuereinrichtung des Elektromotors zur Ausregelung der Pulsation, nachdem der erfasste Pulsationsparameter in ein von der Ansteuereinrichtung verarbeitbares Signal aufgelöst worden ist. Da diese Eingangsgröße über die Ansteuereinrichtung des Elektromotors und über die mittels des Elektromotors angetriebene Verdrängerpumpe wieder auf die Eingangsgröße zurückwirkt, ergibt sich insgesamt ein geregeltes System.

Gemäß einer bevorzugten Ausführungsvariante wird als Pulsationsparameter anstelle der Druckpulsation oder der Volumenstrompulsation eine Pulsation bzw. Schwingung des Antriebsdrehmoments des Elektromotors selbst herangezogen. Denn wie bereits erwähnt, erzeugt die von der unstet fördernden Verdrängerpumpe hervorgerufene Pulsation eine zugeordnete Drehmomentpulsation an der Antriebswelle der Verdrängerpumpe. Durch eine in der elektrischen Ansteuereinrichtung implementierte Schaltung zur Ermittlung des Drehmoments des Elektromotors kann diese Drehmomentpulsation der Antriebswelle erfasst und zur Modulierung des Antriebsdrehmoments des Elektromotors zum Antreiben der Verdrängerpumpe herangezogen werden.

Für die notwendige Modulierung des Antriebsdrehmoments auf Basis eines solchen Pulsationsparameters ist eine entsprechend reaktionsschnelle elektrische Ansteuereinrichtung des Elektromotors erforderlich. Für solche extrem schnellen Zykluszeiten in der Elektronik eignen sich zum Beispiel Schaltungen mit sogenannten Field Programmable Gate Arrays (FPGAs). Ferner ist bei der Auswahl des Elektromotors auf ein Modell mit ausreichender Dynamik zu achten.

Eine für das vorbeschriebene Verfahren geeignete elektrohydraulische Motor-Pumpen-Einheit umfasst dementsprechend eine unstet fördernde Verdrängerpumpe zum Fördern von Hydraulikfluid in einem Hydrauliksystem, einen mit der Verdrängerpumpe gekoppelten Elektromotor zum Antreiben der Verdrängerpumpe und eine mit dem Elektromotor gekoppelte elektrische Ansteuereinrichtung zum Steuern des Elektromotors, wobei die Verdrängerpumpe, der Elektromotor und die Antriebseinrichtung in einem gemeinsamen Gehäuseblock mit Hydraulikanschlüssen, die zur Kopplung der Motor-Pumpen-Einheit an ein Hydrauliksystem eingerichtet sind, untergebracht sind. Der Gehäuseblock kann desweiteren vorteilhaft einen Hydraulikfluidtank für das Hydrauliksystem umfassen. In jedem Falle weist die elektrohydraulische Motor-Pumpen-Einheit zusätzlich als Teil der elektrischen Ansteuereinrichtung einen Modulator zum Modulieren des Antriebsdrehmoments des Elektromotors entsprechend der Förderfrequenz der Verdrängerpumpe auf, wobei desweiteren ein Detektor zum Erfassen eines der vorbeschriebenen Pulsationsparameter vorgesehen und der Modulator eingerichtet ist, das Antriebsdrehmoment des Elektromotors auf Basis des erfassten Pulsationsparameters zu modulieren.

Das Erfassen eines Pulsationsparameters und Modulieren des Antriebsdrehmoments auf Basis des erfassten Pulsationsparameters, das heißt die Einrichtung eines vollständigen Regelsystems, ist aber keineswegs zwingend, um die Pulsation zu glätten. Eine Glättung wird bereits dann erreicht, wenn die Modulation des Antriebsdrehmoments entsprechend der Förderfrequenz der Verdrängerpumpe aufgrund von Erfahrungswerten fest voreingestellt wird. Zwar hängt die Pulsation auch von Eigenschaften des Hydrauliksystems ab, insbesondere der Elastizität des Hydrauliksystems, so dass ein vollständig geregeltes System unter Berücksichtigung aktueller Pulsationsparameter vorteilhaft ist. Aber eine feste Voreinstellung einer von der Förderfrequenz der Verdrängerpumpe abhängenden Modulierung des Antriebsdrehmoments kann bereits zu zufriedenstellenden Ergebnissen führen. Zu Optimierungszwecken ist es auch möglich, diese feste Voreinstellung nachträglich anzupassen oder erst dann einzustellen, wenn die Motor-Pumpen-Einheit an dem Hydrauliksystem, für das es bestimmt ist, angeschlossen ist.

Die mit der Erfindung erzielten Vorteile bestehen darin, dass die Druckpulsation an den hydraulischen Anschlüssen minimiert bis nahezu vollständig eliminiert werden kann. Auf sekundäre Maßnahmen zur Pulsationsreduzierung im Hydrauliksystem kann dadurch gegebenenfalls verzichtet werden, so dass beispielsweise Montageaufwand und/oder Kosten reduziert werden können.

Nachfolgend wird die Erfindung beispielhaft anhand der begleitenden Zeichnungen beschrieben. Darin zeigen:
- Figur 1: eine realistische Darstellung einer elektrohydraulischen MotorPumpen-Einheit gemäß einem ersten Ausführungsbeispiel der Erfindung im Maßstab 1:1,
- Figur 2: schematisch und idealisiert den zeitlichen Verlauf des Hydraulikdrucks des Antriebsdrehmoments und der Motordrehzahl in einem Hydrauliksystem mit und ohne Pulsationskompensation,
- Figur 3: eine realistische Darstellung einer elektrohydraulischen MotorPumpen-Einheit gemäß einem zweiten Ausführungsbeispiel der Erfindung im Maßstab 1:1, und
- Figur 4: eine realistische Darstellung einer elektrohydraulischen MotorPumpen-Einheit mit integriertem Hydrauliktank im Maßstab 1:2.

Figur 1 zeigt ein erstes Ausführungsbeispiel einer elektrohydraulischen Motor-Pumpen-Einheit, bei welchem eine Verdrängerpumpe 1, ein Elektromotor 2 und eine elektrische Ansteuereinrichtung 3 in einem gemeinsamen Gehäuseblock untergebracht sind. Die Verdrängerpumpe 1 besitzt zwei Hydraulikanschlüsse 4 zum Anschließen der Motor-Pumpen-Einheit an die Saugseite und die Druckseite eines Hydrauliksystems. Es können weitere Hydraulikanschlüsse vorgesehen sein.

Als Verdrängerpumpen kommen unterschiedlichste unstetig fördernde hydraulische Verdrängereinheiten in Betracht, wie beispielsweise die eingangs genannten Innenzahnradpumpen, Außenzahnradpumpen, Kolbenpumpen oder andere Pumpen mit sukzessiv fördernden Pumpkammern. Die Art des Elektromotors ist für die Erfindung im wesentlichen unkritisch. Entscheidend ist, dass das von dem Elektromotor bereitgestellte Antriebsdrehmoment für den Elektromotor 1 oder die Drehgeschwindigkeit des Elektromotors 1 einstellbar sind, denn Antriebsdrehmoment und Drehgeschwindigkeit hängen unmittelbar miteinander zusammen. Zur Einstellung bzw. Modulierung des Antriebsdrehmoments bzw. der Drehgeschwindigkeit des Elektromotors 2 dient die elektrische Steuerungseinrichtung 3.

Ein Drucksensor 5 ist an der Hydraulikpumpe 1 so angeordnet, dass der Druck am druckseitigen Hydraulikanschluss 4 damit gemessen werden kann. Bei reversierenden Motor-Pumpen-Einheiten kann es zweckmäßig sein, am zweiten Hydraulikanschluss 4 einen weiteren Drucksensor in entsprechender Weise vorzusehen. Über eine Rückführleitung 6 wird das von dem Drucksensor 5 zur Verfügung gestellte Sensorsignal der elektronischen Ansteuereinrichtung 3 zugeführt. Das Sensorsignal wird in der elektronischen Ansteuereinrichtung 3 verarbeitet und dazu verwendet, das Antriebsdrehmoment des Elektromotors entsprechend der Förderfrequenz der Verdrängerpumpe so zu modulieren, dass es möglichst konstant ist. Im Ergebnis führt dies auch dazu, dass die Drehgeschwindigkeit des Elektromotors moduliert wird. Durch geeignete Modulierung des Antriebsdrehmoments bzw. der Drehgeschwindigkeit des Elektromotors lassen sich die Druckverhältnisse im Hydrauliksystem verändern und durch geeignete Veränderung Druckschwankungen ausgleichen. Da der Drucksensor 5 Druckschwankungen unmittelbar am Hydraulikanschluss 4 erfasst und da die am Hydraulikanschluss auftretenden Druckschwankungen im wesentlichen ausschließlich von der unsteten Förderung des Hydraulikfluids mittels der Verdrängerpumpe herrühren, lassen sich mit dem beschriebenen Aufbau der Motor-Pumpen-Einheit gemäß Figur 1 Druckpulsationen im Hydrauliksystem durch geeignete Modulierung des Antriebsdrehmoments oder der Drehgeschwindigkeit des Elektromotors glätten.

Figur 2 zeigt schematisch über der Zeit t den Verlauf des Drucks p im Hydrauliksystem und den Verlauf des Antriebsdrehmoments M an der Antriebswelle des elektrischen Antriebs im Vergleich zum Verlauf der Drehgeschwindigkeit (U/min) des elektrischen Antriebs. Darin sind mit p₀, M₀ und U_{0/}min der Verlauf ohne Druckkompensationssteuerung in Strichlinien dargestellt, während der Verlauf mit Kompensationssteuerung jeweils als durchgezogene Linie dargestellt ist. Bei dieser idealisierten Darstellung wird erkennbar, dass bei Betrieb ohne Kompensationssteuerung der Druck p₀ im Hydrauliksystem und das Antriebsdrehmoment des elektrischen Antriebs jeweils um einen Mittelwert p_{M} bzw. M_{M} schwanken, während die Motordrehzahl konstant bei einer mittleren Drehzahl U_{M}/min verharrt. In der Realität schwankt dieser Wert U_{M}/min zwar tatsächlich auch um den Mittelwert U_{M}/min, jedoch nur geringfügig, weil der Motor aufgrund der unsteten Förderung und der dadurch bedingten Volumenstrompulsation abwechselnd gegen geringfügig höhere und niedrigere Drücke im Hydrauliksystem fördert.

Indem nun das Antriebsdrehmoment M₀ des elektrischen Antriebs entsprechend dem am Hydraulikanschluss 4 gemessenen Hydraulikdruck moduliert wird, wird eine Veränderung der Drehgeschwindigkeit po des Elektromotors erreicht, mit der Folge, dass der zeitliche Verlauf des von der Verdrängerpumpe geförderten Hydraulikfluidvolumens eine entsprechende Änderung erfährt, so dass sich letztlich auch der im Hydrauliksystem und an den Hydraulikanschlüssen 4 anliegende Hydraulikdruck p und das am Elektromotor anliegende Antriebsdrehmoment M entsprechend ändern. Die Modulation des Antriebsdrehmoments des Elektromotors bzw. der Drehgeschwindigkeit des Elektromotors wird dabei so eingestellt, dass die Druckpulsation am Hydraulikanschluss 4 idealerweise vollständig ausgeglichen wird. Das heißt bei idealisierter Betrachtung, dass zu Zeiten, an denen der Druck po im System aufgrund der Druckpulsation sinkt, das Antriebsdrehmoment M bzw. die Drehgeschwindigkeit des Elektromotors so moduliert wird, dass der Elektromotor mehr Volumen pro Zeiteinheit fördert, um den niedrigeren Systemdruck po auf den mittleren Druck p_{M} zu bringen, und bei einem höheren Systemdruck po entsprechend umgekehrt.

Figur 3 zeigt ein zweites Ausführungsbeispiel einer elektrohydraulischen Motor-Pumpen-Einheit. Bei diesem Ausführungsbeispiel wird ein anderer Pulsationsparameter zur Modulation des Antriebsdrehmoments bzw. der Drehgeschwindigkeit des Elektromotors 2 herangezogen, nämlich anstelle des Hydraulikdrucks p₀ im Hydrauliksystem wird das Antriebsdrehmoment M₀ des Elektromotors 2 als Basis für die Modulation genutzt. Das heißt, es wird mittels einer Auswerteschaltung der elektrischen Steuereinrichtung 3 überwacht, inwieweit das Antriebsdrehmoment Mo des Elektromotors 2 aufgrund der unstetig fördernden Verdrängerpumpe 1 pulsiert, und dieser Pulsationsparameter dient in der elektrischen Ansteuereinrichtung 3 dazu, das Antriebsdrehmoment bzw. die Drehgeschwindigkeit des Elektromotors 2 so zu regeln, dass jegliche Antriebsdrehmomentschwankungen möglichst ausgeglichen werden. Diese technische Lösung ist konstruktiv am wenigsten aufwändig und führt in einfacher Weise zu einer Glättung der Druckpulsation im Hydrauliksystem, weil jegliche Druckpulsation im Hydrauliksystem auf das am Elektromotor 2 anliegende Drehmoment Mo zurückwirkt.

Figur 4 zeigt eine Motor-Pumpen-Einheit mit hydraulischer Verdrängereinheit 1, Elektromotor 2 und integriertem Hydrauliktank 7, so wie sie bevorzugt in einem Hydrauliksystem zum Einsatz kommt. Mit 8 sind die Hydraulikleitungen gekennzeichnet. Die elektrische Steuerungseinrichtung 3 ist hier nicht deutlich erkennbar sondern Teil des Elektromotors 2.

Bei den zuvor beschriebenen Pulsationskompensationsschaltungen ist eine entsprechend schnelle elektrische Ansteuerung des Elektromotors 1 wegen der extrem schnellen Zykluszeiten erforderlich. Dazu eignen sich vorteilhaft Schaltungen mit Field Programmable Gate Arrays (FPGAs), wobei natürlich auch bei der Auswahl des Elektromotors 1 auf ein Modell mit ausreichender Dynamik zu achten ist.

## Patentansprüche

1. Elektrohydraulische Motor-Pumpen-Einheit, umfassend eine unstet fördernde Verdrängerpumpe (1), die zum Fördern von Hydraulikfluid in einem Hydrauliksystem eingerichtet ist, einen mit der Verdrängerpumpe (1) gekoppelten Elektromotor (2), der zum Antreiben der Verdrängerpumpe (1) eingerichtet ist, und eine mit dem Elektromotor (2) gekoppelte elektrische Ansteuereinrichtung (3), die zum Steuern des Elektromotors eingerichtet ist,
**gekennzeichnet durch** einen Detektor (5), der eingerichtet ist, einen Pulsationsparameter zu erfassen, welcher von einer aufgrund unsteter Förderung von Hydraulikfluid in einem Hydrauliksystem entstehenden Pulsation herrührt, und einen Modulator als Teil der elektrischen Ansteuereinrichtung (3), der eingerichtet ist, ein Antriebsdrehmoment (M) oder eine Drehgeschwindigkeit des Elektromotors (2) zum Antreiben der Verdrängerpumpe (1) entsprechend einer Förderfrequenz der Verdrängerpumpe (1) auf Basis des erfassten Pulsationsparameters zu modulieren, wobei die Motor-Pumpen-Einheit als Detektor (5) eine Auswerteschaltung umfasst, welche eingerichtet ist, das Antriebsdrehmoment (M₀) des Elektromotors (2) als den Pulsationsparameter zu erfassen.

2. Motor-Pumpen-Einheit nach Anspruch 1, wobei die Verdrängerpumpe (1), der Elektromotor (2) und die elektrische Ansteuereinrichtung (3) in einem gemeinsamen Gehäuseblock mit Hydraulikanschlüssen (4), die zur Kopplung der Motor-Pumpen-Einheit an ein Hydrauliksystem eingerichtet sind, untergebracht sind.

3. Motor-Pumpen-Einheit nach Anspruch 2, wobei der Gehäuseblock desweiteren einen Hydraulikfluidtank (7) für Hydraulikfluid umfasst.

4. Motor-Pumpen-Einheit nach einem der Ansprüche 1 bis 3, wobei die Auswerteschaltung in der elektrischen Ansteuereinrichtung (3) implementiert ist.

5. Motor-Pumpen-Einheit nach einem der Ansprüche 1 bis 4, wobei der Modulator eine Schaltung mit FPGA (Field Programmable Gate Array) umfasst.

6. Hydrauliksystem, umfassend Hydraulikleitungen (8) und eine an die Hydraulikleitungen (8) angeschlossene Motor-Pumpen-Einheit gemäß einem der Ansprüche 1 bis 5.

7. Verfahren zum Fördern von Hydraulikfluid in einem Hydrauliksystem mittels einer elektrisch angetriebenen, unstet fördernden Verdrängerpumpe (1), umfassend den Schritt des Glättens einer aufgrund der unsteten Förderung entstehenden Pulsation des Hydraulikfluids im Hydrauliksystem, indem ein Antriebsdrehmoment (M) oder eine Drehgeschwindigkeit des elektrischen Antriebs (2) entsprechend einer Förderfrequenz der Verdrängerpumpe (1) moduliert wird,
**dadurch gekennzeichnet, dass** beim Schritt des Glättens eine am elektrischen Antrieb gemessene Drehmomentpulsation (M₀) als ein die Pulsation charakterisierender Pulsationsparameter erfasst und das Antriebsdrehmoment (M) oder die Drehgeschwindigkeit des elektrischen Antriebs (2) auf Basis der gemessenen Drehmomentpulsation moduliert wird.

8. Verfahren nach Anspruch 7, wobei das Modulieren des Antriebsdrehmoments (M) oder der Drehgeschwindigkeit des elektrischen Antriebs über eine Schaltung mit FPGA (Field Programmable Gate Array) erfolgt.

9. Verfahren nach Anspruch 7 oder 8 unter Verwendung einer Motor-Pumpen-Einheit nach einem der Ansprüche 1 bis 5.

10. Verfahren nach Anspruch 7 oder 8 in einem Hydrauliksystem nach Anspruch 6.

## Claims

1. An electrohydraulic motor-pump unit, comprising an unsteadily conveying displacement pump (1) which is arranged for conveying hydraulic fluid in a hydraulic system, an electric motor (2) coupled with the displacement pump (1) and arranged for driving the displacement pump (1), and an electrical control device (3) coupled with the electric motor (2) and arranged for controlling the electric motor,
**characterized by** a detector (5) which is arranged for capturing a pulsation parameter which originates from a pulsation arising due to unsteady conveyance of hydraulic fluid in a hydraulic system and a modulator as part of the electrical control device (3), which is arranged for modulating a drive torque (M) or a rotating speed of the electric motor (2) for driving the displacement pump (1) in accordance with a conveying frequency of the displacement pump (1) on the basis of the captured pulsation parameter, wherein the motor-pump unit comprises as a detector an evaluation circuit which is arranged for capturing as the pulsation parameter the drive torque (M₀) of the electric motor (2).

2. The motor-pump unit according to claim 1, wherein the displacement pump (1), the electric motor (2) and the electrical control device (3) are housed in a common housing block having hydraulic connections (4) which are arranged for coupling the motor-pump unit to a hydraulic system.

3. The motor-pump unit according to claim 2, wherein the housing block furthermore comprises a hydraulic fluid tank (7) for hydraulic fluid.

4. The motor-pump unit according to any of claims 1 to 3, wherein the evaluation circuit is implemented in the electrical control device (3).

5. The motor-pump unit according to any of claims 1 to 4, wherein the modulator comprises a circuit with an FPGA (field programmable gate array).

6. A hydraulic system, comprising hydraulic lines (8) and a motor-pump unit according to any of claims 1 to 5 connected to said hydraulic lines (8).

7. A method for conveying hydraulic fluid in a hydraulic system by means of an electrically driven, unsteadily conveying displacement pump (1), comprising the step of smoothing a pulsation of the hydraulic fluid in the hydraulic system, arising on due to the unsteady conveyance, by modulating a drive torque (M) or a rotating speed of the electrical drive (2) in accordance with a conveying frequency of the displacement pump (1)
**characterized in that** in the smoothing step a torque pulsation (M₀) measured on the electrical drive as a pulsation parameter characterizing the pulsation is captured and the drive torque (M) or the rotational speed of the electrical drive (2) is modulated on the basis of the measured electrical drive.

8. The method according to claim 7, wherein the modulating of the drive torque (M) or of the rotating speed of the electrical drive is effected via a circuit with an FPGA (field programmable gate array).

9. The method according to any of claims 7 or 8 employing a motor-pump unit according to any of claims 1 to 5.

10. The method according to any of claims 7 or 8 in a hydraulic system according to claim 6.

## Revendications

1. Unité de pompe à moteur électro-hydraulique comprenant une pompe volumétrique (1) à refoulement discontinu conçue pour refouler du fluide hydraulique dans un système hydraulique, un moteur électrique (2) couplé à la pompe volumétrique (1) et conçu pour entraîner la pompe volumétrique (1), et un dispositif électrique de commande (3) couplé au moteur électrique (2) et conçu pour commander le moteur électrique,
**caractérisé par** un détecteur (5) conçu pour saisir un paramètre de pulsation émanant d'une pulsation engendrée par un refoulement discontinu de fluide hydraulique dans le système hydraulique, et un modulateur qui fait partie du dispositif électrique de commande (3) et qui est conçu pour moduler un couple d'entraînement (M) ou une vitesse de rotation du moteur électrique (2) pour entraîner la pompe volumétrique (1) en fonction d'une fréquence de refoulement de la pompe volumétrique (1) sur la base du paramètre de pulsation saisi, cependant que l'unité de pompe à moteur comprend en tant que détecteur (5) un circuit d'évaluation conçu pour saisir le couple d'entraînement (M₀) du moteur électrique (2) en tant que le paramètre de pulsation.

2. Unité de pompe à moteur selon la revendication 1, cependant que la pompe volumétrique (1), le moteur électrique (2) et le dispositif électrique de commande (3) sont logés dans un bloc commun de boîtier ayant des raccordements hydrauliques (4) conçus pour le couplage de l'unité de pompe à moteur à un système hydraulique.

3. Unité de pompe à moteur selon la revendication 2, cependant que le bloc de boîtier comprend en outre un réservoir à fluide hydraulique (7) pour le fluide hydraulique.

4. Unité de pompe à moteur selon une des revendications de 1 à 3, cependant que le circuit d'évaluation est mis en œuvre dans le dispositif électrique de commande (3).

5. Unité de pompe à moteur selon une des revendications de 1 à 4, cependant que le modulateur comprend un circuit doté d'un FPGA (Field Programmable Gate Array).

6. Système hydraulique comprenant des conduites hydrauliques (8) et une unité de pompe à moteur selon une des revendications de 1 à 5 raccordée aux conduites hydrauliques (8).

7. Procédé de refoulement de fluide hydraulique dans un système hydraulique au moyen d'une pompe volumétrique (1) à refoulement discontinu entraînée électriquement, comprenant l'étape du lissage d'une pulsation émanant d'une pulsation engendrée par un refoulement discontinu du fluide hydraulique dans le système hydraulique, ce qui a lieu en ce qu'un couple d'entraînement (M) ou une vitesse de rotation de l'entraînement électrique (2) est modulé(e) en fonction d'une fréquence de refoulement de la pompe volumétrique (1),
**caractérisé en ce que**, lors de l'étape du lissage, une pulsation de couple (M₀) mesurée à l'entraînement électrique est saisie en tant qu'un paramètre de pulsation caractérisant la pulsation et que le couple d'entraînement (M) ou la vitesse de rotation du moteur électrique (2) est modulé(e) sur la base de la pulsation de couple mesurée.

8. Procédé selon la revendication 7, cependant que la modulation du couple d'entraînement (M) ou de la vitesse de rotation de l'entraînement électrique a lieu par l'intermédiaire d'un circuit doté d'un FPGA (Field Programmable Gate Array).

9. Procédé selon la revendication 7 ou 8 avec utilisation d'une unité de pompe à moteur selon une des revendications de 1 à 5.

10. Procédé selon la revendication 7 ou 8 dans un système hydraulique selon la revendication 6.
